# EUROPÄISCHE PATENTSCHRIFT

(11) **EP 0 768 177 B1**
(45) Veröffentlichungstag und Bekanntmachung des Hinweises auf die Patenterteilung: **21.04.1999**
(21) Anmeldenummer: 96115768.2
(22) Anmeldetag: 02.10.1996
(51) Int. Cl.: B41F 27/12

(54) **Vorrichtung zum Befestigen und Spannen von Druckplatten mit abgekanteten Enden**
Device for attaching and tensioning printing plates with bent edges
Dispositif de fixation et de serrage de plaques d'impression ayant des bords pliés

(30) Priorität: 07.10.1995 DE 19537420
(43) Veröffentlichungstag der Anmeldung: 16.04.1997
(73) Patentinhaber: Koenig & Bauer Aktiengesellschaft, 97080 Würzburg (DE)
(72) Erfinder: Barrois, Claus Dieter, 97837 Erlenbach (DE); Lindner, Georg Johann, 97209 Veitshöchheim (DE); Zelfel, Hans-Jürgen, 97084 Würzburg (DE)

(56) Entgegenhaltungen:
- DE-A- 2 720 673
- DE-A- 4 222 332
- DE-C- 641 173
- GB-A- 514 118
- US-A- 1 858 305
- US-A- 2 409 536

## Beschreibung

Die Erfindung betrifft eine Vorrichtung zum Befestigen und Spannen von Druckplatten mit abgekanteten Enden auf einem Plattenzylinder einer Rotationsdruckmaschine gemäß dem Oberbegriff des Anspruches 1.

Die EP 01 24 008 A2 beschreibt einen Formzylinder mit einer Einrichtung zum Aufspannen von biegsamen Druckplatten mit Spannmitteln für abgekantete Enden einer Druckplatte. Diese Spannmittel sind in einer Grube angeordnet und als dreieckförmige Segmentkörper mit einer Einhängekante ausgebildet, deren äußere Fläche im gespannten Zustand der Druckplatte den Grubenspalt abdeckt und der Kontur des Formzylinders entspricht.

Durch die DE 33 00 678 C2, DE 44 20 314 A1, DE 80 34 630 U1 und die EP 0 132 532 B1 sind Vorrichtungen zum Befestigen und Spannen von Druckplatten mit abgekanteten Enden auf einem Plattenzylinder einer Rotationsdruckmaschine bekannt.

Die gattungsgemäße US-PS 18 58 305 zeigt eine Vorrichtung zum Befestigen und Spannen von Druckplatten mit abgekanteten Enden auf einem Plattenzylinder einer Rotationsdruckmaschine. Durch sie ist eine um eine Drehachse schwenkbare, sich axial erstreckende Einhängenase bekannt geworden. In der Einhängenase sind zwei sich - bezogen auf die Drehachse - gegenüberliegende Flächen vorgesehen, die mit zwei Abstützflächen am Plattenzylinder zusammenwirken. An der Einhängenase sind Mittel zum Einleiten eines Drehmomentes und eine Lagerung vorhanden, die es ermöglicht, daß die Auflageflächen an der Einhängenase mit den Abstützflächen am Plattenzylinder in Kontakt bringbar sind.

Der Erfindung liegt die Aufgabe zugrunde, eine Vorrichtung zum Befestigen und Spannen von Druckplatten mit abgekanteten Enden auf einem Plattenzylinder einer Rotationsdruckmaschine zu schaffen.

Diese Aufgabe wird durch die Merkmale des kennzeichnenden Teils des Ansprüches 1 gelöst.

Die mit der Erfindung erzielbaren Vorteile bestehen insbesondere darin, daß mit der erfindungsgemäßen Vorrichtung auch ein Überdrucken einer Einhängenase während des Druckvorganges möglich ist. Durch die erfindungsgemäße Vorrichtung wird eine spietfreie Lagerung der Einhängenase gewährleistet. Druckstörungen infolge Bewegungen der Einhängenase werden vermieden. Eine Formmasse einer Lagerung einer Spannspindel ist im Spannendzustand frei von Kräften.

Die erfindungsgemäße Vorrichtung ist in der Zeichnung dargestellt und wird im folgenden näher beschrieben.

Es zeigen
- Fig. 1: eine schematische Darstellung der erfindungsgemäßen Vorrichtung in Einhängestellung;
- Fig. 2: eine schematische Darstellung der erfindungsgemäßen Vorrichtung in Spannendstellung.

Ein Plattenzylinder 1 einer Rotationsdruckmaschine weist eine linke und rechte Einhängenase 2, 3 auf, die jeweils von Außen- und Innenfläche 4, 6, 7, 8 gebildet werden. Die jeweilige Außenfläche 4, 6 schließt mit der Innenfläche 7, 8 einen spitzwinkligen Öffnungswinkel Alpha von beispielsweise 45° ein und ist an eine Krümmung einer Kontur 9 des Plattenzylinders 1 angepaßt.

Diese Einhängenasen 2, 3 verlaufen parallel zu einer Drehachse 5 des Plattenzylinders 1 und werden an ihrer Außenfläche 4, 6 von der Kontur 9 des Plattenzylinders 1 begrenzt. Unterhalb der beiden Einhängenasen 2, 3 verläuft ein Kanal 11 axial mit beispielsweise U-förmigen Querschnitt. In diesem Kanal 11 ist eine Dichtung 12, z. B. eine Rundschnur, eingelegt. Eine Druckplatte 13 oder eine Trägerplatte eines Gummituches ist mit ihren abgekanteten Enden 14, 16 in die Einhängenasen 2, 3 eingehängt. Abgekantete Schenkel 17, 18 dieser Enden schließen mit der Druckplatte ebenfalls einen Öffnungswinkel Alpha von beispielsweise 45° ein, der auf die Einhängenasen 2, 3 angepaßt ist. Die linke Einhängenase 2 ist direkt in den Plattenzylinder 1 eingeformt, während die rechte Einhängenase 3 schwenkbar beispielsweise an einer Spannspindel 19 angeordnet ist. Es ist auch möglich beide Einhängenasen 2, 3 schwenkbar auszuführen. In einem Spannendzustand setzt die Spannspindel 19 mit der Einhängenase 3 die Kontur 9 des Plattenzylinders 1 absatzlos, kontinuierlich fort.

An die Außenfläche 6 der Einhängenase 3 schließt sich in Richtung Inneres 21 des Plattenzylinders 1 eine Fläche 22 an, die mit der Außenfläche 6 einen Öffnungswinkel Beta, z. B. Beta = 150°, einschließt. Eine auf diese Fläche 22 angepaßte Abstützfläche 23 ist an dem Plattenzylinder 1 in Richtung seines Inneren 21 angeformt. Dieser Fläche 22 annähernd gegenüberliegend ist an einer Unterseite einer Spitze der Einhängenase 3 eine Auflagefläche 24 angeordnet, für die ebenfalls eine an dem Inneren 21 des Plattenzylinders 1 direkt angeformte Abstützfläche 26 vorgesehen ist. Die beiden Abstützflächen 23, 26 verlaufen nicht parallel und schließen vorzugsweise einen Winkel Delta von 15° bis 30° ein, d. h. die beiden Abstützflächen 23, 26 sind nach außen verjüngend zueinander angeordnet. Die Spannspindel 19 ist in einer Zylindergrube 27 in einer gehärteten, schalenförmig ausgebildeten Formmasse 28 schwenkbar um ihre Drehachse 20 gelagert. Die Schwenkbewegung zum Spannen und Entspannen der Druckplatte 13 wird mittels eines an einem stirnseitigen Ende der Spannspindel 19 angeordneten Schneckengetriebes 29 erzeugt. Dieses selbsthemmende Schneckengetriebe 29 besteht im wesentlichen aus einem Zahnsegment 31, einer ersten Schnecke 32, einem Schneckenrad 33 und einer zweiten Schnecke 34. Die erste Schnecke 32 ist gemeinsam mit dem Schneckenrad 33 auf einer drehbar gelagerten Welle 36 befestigt. Diese Welle 36 ist rechtwinklig zur Spannspindel 19 an einer Stirnseite des Plattenzylinders 1 in zwei Lagerungen 37, 38 angeordnet. Die Schnecke 32 dieser Welle 36 greift in das stirnseitig befestigte Zahnsegment 31 der Spannspindel 19 ein, während das Schneckenrad 33 mit der zweiten Schnecke 34 kämmt. Die zweite Schnecke 34 ist im vorliegenden Ausführungsbeispiel mit einem Sechskant 39 zur Einleitung einer Drehbewegung versehen, aber es sind auch andere Stellantriebe, z. B. Schrittmotoren, möglich. Anstelle des Schneckengetriebes 29 sind auch andere Antriebe zur Erzeugung der Schwenkbewegung möglich.

Die Funktionsweise der erfindungsgemäßen Vorrichtung ist folgendermaßen:
Die Druckplatte 13 wird mit ihrem abgekanteten Ende 14 zuerst in die feststehende Einhängenase 2 am Druckanfang und z. B. nach einer Umdrehung mit ihrem Ende 16 in die geöffnete, d. h. nach außen geschwenkte Einhängenase 3 am Druckende eingehängt. Es ist aber auch möglich die feststehende Einhängenase 2 am Druckende und die schwenkbare Einhängenase 3 am Druckanfang anzuordnen und somit auch eine Drehrichtungsumkehr des Plattenzylinders 1 zu ermöglichen.

Mittel eines an dem Sechskant 39 angreifenden Werkzeuges wird nun an der zweiten Schnecke 34 gedreht, so daß diese Drehbewegung auf die Welle 36 und schließlich auf das Zahnsegment 31 übertragen wird. Dadurch schwenkt die Spannspindel 19 um ihre Drehachse 20 mit der Einhängenase 3 in Richtung Inneres 21 des Plattenzylinders 1 und spannt die Druckplatte 13. Nachdem der Spannendzustand nahezu erreicht ist, liegt die Auflagefläche 24 der Einhängenase 3 auf der Abstützfläche 26 auf. Über diese Stellung hinaus wird nun mittels des Schneckengetriebes 29 ein Drehmoment in die Spannspindel 19 eingeleitet. Dadurch wird die Auflagefläche 24 auf die Abstützfläche 26 gepreßt und bildet eine neue Schwenkachse 41. Um diese neue Schwenkachse 41 wird nun die Spannspindel 19 von der Formmasse 28 abgehoben, nach außen in Richtung Kontur 6 bewegt und mit ihrer Fläche 22 gegen die Abstützfläche 23 des Plattenzylinders 1 gedrückt. Somit ist eine eindeutige, splelfreie Position der Spannspindel 19 und der Einhängenase 3 erreicht. Diese zweite Schwenkbewegung erfolgt innerhalb eines Spiels zwischen Spannspindel 19 und Formmasse 28.

Anstelle der Formmasse 28 kann auch eine andere Lagerung für die Einhängenase 3 angeordnet sein. So kann beispielsweise die Einhängenase 3 nur an ihren Enden in axialer Richtung in zwei Lagerringen gelagert sein. Der Innendurchmesser der Lagerringe ist dabei etwas größer als der Außendruchmesser der darin gelagerten Spannspindel 19.

In jedem Fall ist eine Lagerung als Zwangsführung vorgesehen, die die Auflagefläche 24 der Einhängenase 3 in Kontakt mit der Abstützfläche 26 des Plattenzylinders 1 bringt.

Einhängenase 3 und Plattenzylinder 1 sind mit Flächen 22, 24; 23; 26 versehen, die eine Zwangsführung bilden. Durch diese Zwangsführung wird die Einhängenase 3 spielfrei aus dem Kanal 11 heraus in Richtung Kontur 6 gegen den Plattenzylinder 1 gedrückt.

### Teileliste

- 1: Plattenzylinder
- 2: Einhängenase, linke
- 3: Einhängenase, rechte
- 4: Außenfläche (2)
- 5: Drehachse (1)
- 6: Außenfläche (3)
- 7: Innenfläche (2)
- 8: Innenfläche (3)
- 9: Kontur
- 10: -
- 11: Kanal
- 12: Dichtung
- 13: Druckplatte
- 14: Ende, abgekantet (13)
- 15: -
- 16: Ende, abgekantet (13)
- 17: Schenkel (14)
- 18: Schenkel (16)
- 19: Spannspindel
- 20: Drehachse (19)
- 21: Inneres (11)
- 22: Fläche (19)
- 23: Abstützfläche (1)
- 24: Auflagefläche (3)
- 25: -
- 26: Abstützfläche (1)
- 27: Zylindergrube (1)
- 28: Formmasse
- 29: Schneckengetriebes
- 30: -
- 31: Zahnsegment
- 32: Schnecke, erste
- 33: Zahnrad
- 34: Schnecke, zweite
- 35: -
- 36: Welle
- 37: Lagerung
- 38: Lagerung
- 39: Sechskant
- 40: -
- 41: Schwenkachse
- Alpha: öffnungswinkel der Einhängenasen (2; 3)
- Beta: öffnungswinkel (6, 22)
- Delta: Winkel (23, 26)

## Patentansprüche

1. Vorrichtung zum Befestigen und Spannen von Druckplatten (13) mit abgekanteten Enden (14; 16) auf einem Plattenzylinder (1) einer Rotationsdruckmaschine mittels einer um eine erste Drehachse (20) einer Spannspindel (19) schwenkbaren, sich axial erstreckenden Einhängenase (3), worin an der Einhängenase (3) eine Fläche (22) und eine Auflagefläche (24) vorgesehen sind, die mit einer ersten bzw. zweiten am Plattenzylinder (1) vorhandenen Abstützfläche (23; 26) zusammenwirken, und Mittel (29) zum Einleinten eines Drehmomentes und eine mit der Einhängenase (3) zusammenwirkende, die Auflagefläche (24) in Kontakt mit der zweiten Abstützfläche (26) bringende Lagerung (28) vorgesehen sind, dadurch gekennzeichnet, daß die mit der Einhängenase (3) zusammenwirkende, die Auflagefläche (24) in Kontakt mit der zweiten Abstützfläche (26) bringende Lagerung (28) derart angeordnet ist, daß die Einhängenase (3) nach außen in Richtung Kontur (9) um eine sich durch Auflagefläche (24) und zweite Abstützfläche (26) innerhalb eines Spiels zwischen Spannspindel (19) und Lagerung (28) bildende zweite Schwenkachse (41) schwenkt und die Fläche (22) gegen die erste Abstützfläche (23) gepreßt wird.

2. Vorrichtung nach Anspruch 1, dadurch gekennzeichnet, daß die Einhängenase (3) an einer schwenkbaren Spannspindel (19) befestigt ist und diese Spannspindel (19) in einer aushärtbaren Formmasse (28) gelagert ist.

3. Vorrichtung nach Anspruch 1, dadurch gekennzeichnet, daß die Fläche (22) und die Auflagefläche (24) bzw. die beiden Abstützflächen (23; 26) zueinander nach außen verjüngend angeordnet sind.

4. Vorrichtung nach Anspruch 1, dadurch gekennzeichnet, daß als Mittel (29) zum Einleiten des Drehmomentes ein selbsthemmendes Schneckengetriebe (29) vorgesehen ist.

## Claims

1. Device for the fastening and tensioning of printing plates (13) having bent ends (14; 16) on a plate cylinder (1) of a rotary printing machine by means of a suspension nose (3) pivotable about a first axis of rotation (20) of a tension spindle (19) and extending axially, in which a face (22) and a bearing face (24) are provided on the suspension nose (3), the said faces cooperating with a first and a second supporting face (23; 26) present on the plate cylinder (1), and means (29) for introducing a torque and a mounting (28) cooperating with the suspension nose (3) and bringing the bearing face (24) into contact with the second supporting face (26) are provided, characterized in that the mounting (28) cooperating with the suspension nose (3) and bringing the bearing face (24) into contact with the second supporting face (26) is arranged in such a way that the suspension nose (3) pivots outwards in the direction of the contour (9) about a second pivot axis (41) formed by the bearing face (24) and the second supporting face (26) within a play between the tension spindle (19) and mounting (28) and the face (22) is pressed against the first supporting face (23).

2. Device according to Claim 1, characterized in that the suspension nose (3) is fastened to a pivotable tension spindle (19) and this tension spindle (19) is mounted in a hardenable moulding material (28).

3. Device according to Claim 1, characterized in that the face (22) and the bearing face (24) or the two supporting faces (23; 26) are arranged so as to taper towards one another outwardly.

4. Device according to Claim 1, characterized in that a self-locking worm gear (29) is provided as means (29) for introducing the torque.

## Revendications

1. Dispositif pour fixer et tendre des plaques d'impression (13) à extrémités repliées (14 ; 16) sur un cylindre porte-plaque (1) d'une rotative d'imprimerie au moyen d'un rebord d'accrochage (3) qui peut pivoter autour d'un premier axe de rotation (20) d'une broche de mise en tension (19) et qui s'étend axialement, sur le rebord d'accrochage (3) étant prévues une surface (22) et une surface d'appui (24) qui coopèrent avec des première et, respectivement, seconde surfaces de soutien (23 ; 26) situées sur le cylindre porte-plaque (1), et des moyens (29) pour transmettre un couple et un moyen d'appui (28) coopérant avec le rebord d'accrochage (3) et pouvant amener la surface d'appui (24) en contact avec la seconde surface de soutien (26) étant prévus, caractérisé en ce que le moyen d'appui (28) coopérant avec le rebord d'accrochage (3) et pouvant amener la surface d'appui (24) en contact avec la seconde surface de soutien (26) étant disposé de façon que le rebord d'accrochage (3) soit basculé vers l'extérieur en direction du contour (9), dans les limites du jeu existant entre la broche de mise en tension (19) et le moyen d'appui (28), autour d'un second axe de rotation (41) formé par la surface d'appui (24) et par la seconde surface de soutien (26) et que la surface (22) soit plaquée contre la première surface de soutien (23).

2. Dispositif selon la revendication 1, caractérisé en ce que le rebord d'accrochage (3) est fixé à une broche de mise en tension pivotante (19) et ladite broche de mise en tension (19) est logée dans une matière moulable durcissable (28).

3. Dispositif selon la revendication 1, caractérisé en ce que la surface (22) et la surface d'appui (24) ou les deux surfaces d'appui (23 ; 26) sont disposées les unes par rapport aux autres de manière à se rapprocher vers l'extérieur.

4. Dispositif selon la revendication 1, caractérisé en ce que le moyen (29) prévu pour transmettre le couple est un engrenage à vis sans fin autobloquant (29).
